# EUROPÄISCHE PATENTANMELDUNG

(11) **EP 1 036 520 A1**
(43) Veröffentlichungstag der Anmeldung: **20.09.2000**
(21) Anmeldenummer: 99105236.6
(22) Anmeldetag: 13.03.1999
(51) Int. Cl.: A45F 3/04

(54) **Metall- oder Kunststoffbügel zur Stabilisation von Rucksackrückenpartien**

(71) Anmelder: Drexel, Johannes, 6845 Hohenems (AT)
(72) Erfinder: Drexel, Johannes, 6845 Hohenems (AT)

(57) **Abstract**

Kunststoff- oder Metallbügel (1) zur besseren Stabilisation von Rucksackrückenpartien (4), der aus zwei vertikalen Versteifungsteilen (B) besteht, die mittels eines horizontalen Querstegs (A) miteinander verbunden sind.

## Beschreibung

Konstruktion zur besseren Stabilität bei Rucksackrückenpartien, die aus einer einteiligen Kunststoff- oder Metallkomponente (1) besteht und folgende Merkmale aufweist: Die einteilige Kunststoff-oder Metallkomponente (1) besteht aus zwei vertikal verlaufenden Versteifungsteilen (A), die an den oberen Enden durch einen Quersteg (B) verbunden sind. Die vertikal verlaufenden Versteifungsteile sind zum Rücken des Trägers konkav gewölbt. Die Kunststoff- oder Metallkomponente wird in zwei vertikal verlaufende Kanäle (2) eingeführt, die fest mit der Rucksackrückenpartie vernäht sind. An der Oberseite wird die Kunststoff-oder Metallkomponente mittels eines Klettbandes (3) oder Druckknopfleiste befestigt um ein vertikales Verrutschen zu verhindern.

## Patentansprüche

1. Konstruktion aus einer einteiligen Kunststoff- oder Metallkomponente (1), dadurch gekennzeichnet, dass die einteilige Kunststoff-oder Metallkomponente (1) aus zwei vertikal verlaufenden Versteifungsteilen (A) besteht, die an den beiden oberen Enden mittels eines Querstegs (B) miteinander verbunden sind.
